# DEMANDE DE BREVET EUROPEEN

(11) **EP 1 236 871 A1**
(43) Date de publication de la demande: **04.09.2002**
(21) Numéro de dépôt: 02290279.5
(22) Date de dépôt: 06.02.2002
(51) Int. Cl.: F01N 1/24, F01N 7/18, B65H 54/86

(54) **Dispositif pour insérer dans une cavité ou déposer sur une surface des fibres sous forme expansée**

(30) Priorité: 02.03.2001 FR 0102991
(71) Demandeur: Saint-Gobain Vetrotex France S.A., 73000 Chambéry (FR)
(72) Inventeur: Debalme, Jean-Paul, 73000 Chambery (FR); Rocher, Gilles, 73000 Chambery (FR)
(74) Mandataire: Muller, René

(57) **Abrégé**

Dispositif pour loger dans ou sur un élément de réception des fibres sous forme expansée, par exemple des fibres de verre, comportant au moins un roving (20) d'au moins une mèche (21) de fibres, un appareil de projection des fibres (30) qui comprend au moins une entrée (32) pour la mèche (21) issue du roving, une sortie (34) telle qu'une buse pour la projection de la mèche sous forme expansée, et une arrivée d'alimentation en air (35) servant à la séparation et l'enchevêtrement des fibres dans la buse, la mèche (21) de roving étant dévidée jusqu'à l'appareil de projection (30) via un système d'extraction (33), **caractérisé en ce que** l'appareil de projection (30) se présente sous la forme d'un outil portatif pourvu d'un moyen de préhension (31), et comporte le système d'extraction (33).

## Description

L'invention concerne un dispositif pour insérer dans un logement d'accueil tel qu'une cavité, ou pour déposer sur une surface, des fibres continues, par exemple de verre, sous forme expansée en vue notamment de l'isolation phonique et/ou thermique du logement ou de l'environnement de dépôt.

Il est par exemple connu pour amortir le bruit d'un pot d'échappement de remplir l'espace entourant le cylindre d'évacuation des gaz d'échappement de fibres de verre, fibres qui consistent en des filaments continus de verre fournis à partir d'un roving de fil et qui se présentent sous forme d'un produit voluminisé. Cette application est décrite dans le brevet US 4 569 471 dont le dispositif comporte un roving de fil de verre, des roues d'étirage/dévidage, de guidage du fil et une roue de freinage afin de contrôler la tension du fil, ainsi qu'un appareil de projection du fil dans l'espace à remplir qui fonctionne à partir d'air comprimé, l'air injecté dans l'appareil permettant la séparation des filaments, leur enchevêtrement et leur projection.

Ce dispositif, implanté en usine pour une fabrication à la chaîne des pots d'échappement, met cependant en oeuvre de nombreux moyens de relais, afin d'étirer, guider et contrôler la tension du fil jusqu'à l'appareil de projection.

Ce dispositif n'est par ailleurs pas concevable pour d'autres applications de remplissage ou de dépôt dont les éléments de réception (cavité ou surface) sont trop volumineux pour être transportés en usine, ou sont fixes.

L'invention a donc pour but de fournir un dispositif de remplissage ou de dépôt de fibres expansées qui soit plus simple de mise en oeuvre et plus compact que celui de l'art antérieur, le rendant ainsi plus léger et notamment portable. Facile à manier et orientable, il permet alors de projeter les fibres dans n'importe quelle direction.

Selon l'invention, le dispositif qui comporte au moins un roving d'au moins une mèche de fibres, un appareil de projection des fibres qui comprend au moins une entrée pour la mèche issue du roving, une sortie telle qu'une buse pour la projection de la mèche sous forme expansée, et une arrivée d'alimentation en air servant à la séparation et l'enchevêtrement des fibres dans la buse, la mèche de roving étant dévidée jusqu'à l'appareil de projection via un système d'extraction, est caractérisé en ce que l'appareil de projection se présente sous la forme d'un outil portatif pourvu d'un moyen de préhension, et comporte le système d'extraction.

Ce dispositif s'avère donc portable ce qui présente l'avantage de rendre son utilisation possible pour des éléments de réception qui ne sont pas transportables ou qui sont difficiles d'accès.

La mèche du roving peut être formée d'une pluralité de filaments continus ou discontinus constitués de verre ou de matière thermoplastique. Selon l'application, il peut être envisagé que le dispositif comporte plusieurs rovings dont les mèches sont dévidées et voluminisées par l'appareil de projection ensemble et simultanément.

Dans le cas de l'utilisation d'un seul roving, celui-ci peut être portable en étant placé dans un panier.

Selon une caractéristique, le système d'extraction de la mèche consiste en deux galets cylindriques tournant en sens inverse, et entre lesquels la mèche chemine, et en un guide de sortie agencé en sortie des galets pour aspirer la mèche. La vitesse de rotation des galets donne à la mèche sa vitesse linéaire de défilement.

Selon une autre caractéristique, un dispositif de guidage de la mèche en direction de l'entrée de l'appareil est prévu à l'extérieur du corps dudit appareil, et consiste par exemple en un oeillet ou en un tube souple. Dans le cas de plusieurs mèches, un dispositif de guidage desdites mèches est prévu à l'extérieur du corps de l'appareil et est constitué par une rangée d'oeillets agencée selon un axe parallèle aux axes de rotation des galets

De préférence, un système de décohésion de la mèche, qui consiste en un système d'embarrage, est prévu associé en sortie de roving ou à l'entrée de l'appareil de projection.

Le système d'extraction fonctionne avantageusement à l'aide d'un moteur pneumatique.

Selon une autre caractéristique, l'appareil de projection a la forme d'un pistolet dont la poignée constitue l'élément de préhension et loge le moteur pneumatique.

De préférence, l'alimentation en air de la buse et celle du moteur proviennent de la même source, telle qu'un compresseur pneumatique, de manière à simplifier au mieux le dispositif.

Avantageusement, l'appareil de projection comporte des moyens de récupération de l'air échappé du moteur pneumatique consistant en un canal qui est relié à la zone d'échappement du moteur pneumatique et est agencé pour déboucher latéralement au guide de sortie.

D'autres avantages et caractéristiques apparaîtront dans la description qui suit en regard des dessins annexés sur lesquels :
- la figure 1 est une vue schématique du dispositif de l'invention manipulé par un opérateur;
- la figure 2 est une vue en perspective et en interne de l'appareil de projection selon l'invention ;
- la figure 3 est une vue partielle de la figure 2 avec l'introduction de plusieurs mèches dans l'appareil.

La figure 1 montre le dispositif portable de l'invention qui permet à un opérateur 10 d'insérer des fibres continues ou discontinues, par exemple des fibres de verre, de manière expansée sous la forme d'un produit voluminisé, dans ou sur un élément de réception 11 quels que soient son emplacement et/ou sa difficulté d'accès, telle que les combles d'une maison. L'élément de réception est défini comme tout logement d'accueil volumique tel qu'une cavité, une interstice, ou bien comme toute surface sur laquelle peuvent venir reposer les fibres.

Le dispositif de l'invention comporte, au moins un roving 20 d'alimentation d'au moins une mèche continue 21 de fibres, un appareil de projection 30 de la mèche, et des moyens d'alimentation en air comprimé 40 de l'appareil de projection.

Pour augmenter le débit de projection de fibres, il peut être prévu d'alimenter l'appareil de projection avec plusieurs mèches 21 de rovings. Ainsi, plusieurs rovings sont par exemple dévidés simultanément, les rovings étant placés sur leur palette de livraison, à plus ou moins grande distance du lieu de projection. En outre, selon la destination finale d'utilisation du produit voluminisé, chaque roving peut être constitué d'un matériau distinct, par exemple du verre ou une matière thermoplastique.

Par souci de commodité et selon l'accessibilité à l'élément de réception, lorsqu'un seul roving d'alimentation suffit, celui-ci est alors prévu facilement transportable. Le roving est par exemple logé dans un panier muni d'une anse pour faciliter son transport et sa manipulation lors de l'opération de projection des fibres. Il est également possible de trouver un support de roving qui s'adapte pour son portage sur le dos de l'opérateur.

L'appareil de projection 30 se présente sous la forme d'un outil portatif, tel qu'un pistolet, pourvu d'une poignée 31 pour assurer sa préhension par l'opérateur. L'appareil est construit de façon ergonomique pour remplir au mieux sa fonction portative. Ainsi, le pistolet peut être associé à une allonge, à la manière d'une crosse, afin de pouvoir être coincé sous l'aisselle de l'opérateur et éviter de le porter à bout de bras lorsque l'opération de voluminisation s'avère assez longue.

La structure interne de l'appareil illustrée sur la figure 2 est constituée d'une entrée d'alimentation 32 de la mèche 21, d'un système d'extraction 33 de la mèche, d'une buse d'expansion 34, et d'une arrivée d'air 35 pour l'éclatement de la mèche au travers de la buse.

A l'entrée 32 d'alimentation de la mèche est prévu un dispositif de guidage 32a, tel qu'un tube de guidage souple qui présente une extrémité ouverte 32b d'arrivée de la mèche et une extrémité opposée ouverte 32c débouchant sur le système d'extraction 33.

Le dispositif de guidage 32a peut également se présenter sous la forme d'un simple oeillet de rassemblement de la mèche.

Le système d'extraction 33 qui sert à dévider et entraîner la mèche se compose de deux galets cylindriques 33a et 33b tournant en sens inverse et entre lesquels chemine à une vitesse déterminée la mèche 21 qui se trouve ainsi retenue. La mèche 21 est alors dévidée du roving et tirée au moyen des deux galets qui sont entraînés par un moteur 33c.

Le dispositif de guidage 32a ainsi que la partie antérieure du système d'extraction 33 sont disposés à l'extérieur du corps de l'appareil de manière à être directement accessibles pour faciliter l'introduction de la mèche entre les galets à l'amorçage du dévidage.

La présence du dispositif de guidage 32a à l'entrée du pistolet contribue à diminuer la cohésion de la mèche avant son introduction entre les deux galets tournants.

De manière optionnelle, il peut être prévu un système d'embarrage 22 bien connu de l'état de la technique, constitué d'au moins trois petits cylindres disposés en quinconce pour permettre un passage à cheval de la mèche ; ce système favorise la décohésion de la mèche. La mèche traverse le système d'embarrage dès son dévidage en sortie de roving ou à l'entrée de l'appareil de projection.

Le moteur d'entraînement 33c des deux galets est de préférence pneumatique car on n'utilise ainsi qu'une source d'énergie. En outre son faible encombrement permet avantageusement de le loger dans le corps de la poignée 31 du pistolet. Par ailleurs, comme on le verra ci-après, l'alimentation en air du moteur via une conduite 36 est facilitée du fait qu'il peut fonctionner à partir de l'air fourni également à la buse 34 pour l'expansion des fibres.

Le système d'extraction 33 comporte également un guide de sortie 37 tel qu'un tube rigide disposé entre les galets 33a, 33b et la buse 34 et au travers duquel passe la mèche 21. Le guide 37 possède un canal latéral 38, tel qu'un conduit flexible, relié à la zone d'échappement du moteur 33c pour constituer des moyens de récupération d'air. L'air d'échappement est ainsi projeté dans ledit canal 38 pour déboucher dans le guide 37 et assurer ainsi l'aspiration de la mèche 21 en sortie des galets.

La buse d'expansion 34 est située en aval du guide de sortie 37, suivant la direction d'amenée de la mèche au travers du guide.

De l'air comprimé est injecté en outre dans la buse 34 via l'arrivée d'air ou conduite 35, transversalement à la direction d'arrivée de la mèche. Avantageusement l'alimentation en air de cette conduite 35 est commune avec celle 36 du moteur 33c. Cet air est fourni par le compresseur pneumatique 40, associé à deux détendeurs de pression 41, 42 distincts pour régler la pression de l'air dans chaque conduite respective 35 et 36. Il peut bien entendu aussi être prélevé sur le réseau d'air comprimé disponible sur le lieu de travail.

La vitesse de l'air dans la buse 34 est ainsi imposée supérieure à la vitesse linéaire de la mèche de manière à provoquer une vibration des filaments ou fibres constitutifs de la mèche et en assurer l'éclatement, c'est-à-dire la séparation de ses filaments.

L'utilisation du dispositif de l'invention est la suivante.

L'opérateur se rend avec son matériel portable sur le lieu où doit être injectée la fibre expansée.

L'opérateur dévide manuellement une portion de mèche 21 dont il enfile l'extrémité dans le dispositif de guidage 32a puis l'insère entre les deux galets tournants 33a, 33b.

Il met ensuite en fonctionnement le moteur pneumatique 33c; le moteur fait alors tourner les galets de manière à dévider le roving. L'air d'échappement est récupéré via le canal 38 de façon à aspirer la mèche dans le guide de sortie 37.

De l'air comprimé est en parallèle injecté dans la buse 34 via la conduite 35 pour arriver perpendiculairement à la direction des filaments de manière à détruire leur cohésion initiale et les enchevêtrer. L'air comprimé injecté dans la buse participe également à la projection hors de la buse de la mèche sous forme voluminisée.

Après avoir projeté la quantité de fibre voulue, l'opérateur stoppe le fonctionnement de l'appareil de projection et coupe à l'aide par exemple de ciseaux la mèche sortant de la buse sous forme expansée, ce qui permet de ne pas avoir à réamorcer le dispositif par, de nouveau, l'amenée et le pincement de la mèche entre les galets en cas de nouvelle utilisation immédiate. En variante, il est possible d'envisager un couperet qui, par un déclenchement manuel, vienne couper la mèche en sortie du système d'extraction et/ou en aval de la buse.

Bien entendu, plusieurs rovings peuvent être dévidés simultanément. Les différentes mèches de rovings sont alors introduites dans le dispositif de guidage 32a et pincées ensemble dans le système d'extraction 33.

Dans le cas où l'on dévide simultanément un grand nombre de rovings, par exemple plus de quatre, le dispositif de guidage 32a est constitué par une rangée verticale d'oeillets fixés sur un support commun d'axe parallèle aux axes de rotation des galets, de manière à répartir les mèches sur l'épaisseur totale des galets (figure 3). Les mèches sont ainsi pincées entre les galets parallèlement les unes aux autres dans un plan parallèle aux axes de rotation des galets, et sont dévidées à la même vitesse, sans qu'il puisse y avoir de glissement des mèches les unes sur les autres, ce qui serait le cas si elles étaient passées dans un seul oeillet de guidage.

La réunion des mèches lors de leur expansion et de leur projection assure un meilleur mélange du produit voluminisé obtenu dans ou sur l'élément de réception 11. On réalise ainsi simultanément la voluminisation et le mélange des divers matériaux lorsque chaque roving est constitué d'un matériau distinct.

## Revendications

1. Dispositif pour loger dans ou sur un élément de réception des fibres sous forme expansée, par exemple des fibres de verre, comportant au moins un roving (20) d'au moins une mèche (21) de fibres, un appareil de projection des fibres (30) qui comprend au moins une entrée (32) pour la mèche (21) issue du roving, une sortie (34) telle qu'une buse pour la projection de la mèche sous forme expansée, et une arrivée d'alimentation en air (35) servant à la séparation et l'enchevêtrement des fibres dans la buse, la mèche (21) de roving étant dévidée jusqu'à l'appareil de projection (30) via un système d'extraction (33), **caractérisé en ce que** l'appareil de projection (30) se présente sous la forme d'un outil portatif pourvu d'un moyen de préhension (31), et comporte le système d'extraction (33).

2. Dispositif selon la revendication 1, **caractérisé en ce que** le système d'extraction (33) comporte deux galets cylindriques (33a, 33b) tournant en sens inverse et entre lesquels la mèche (21) chemine en y étant pincée.

3. Dispositif selon la revendication 2, **caractérisé en ce que** le système d'extraction (33) comporte un guide de sortie (37) agencé en sortie des galets (33a, 33b) et servant à aspirer la mèche en sortie des galets.

4. Dispositif selon l'une des revendications 1 à 3, **caractérisé en ce que** le système d'extraction (33) fonctionne à l'aide d'un moteur pneumatique (33c).

5. Dispositif selon la revendication 4, **caractérisé en ce que** l'appareil de projection (30) a la forme d'un pistolet dont la poignée constitue l'élément de préhension (31) et loge le moteur pneumatique (33c).

6. Dispositif selon la revendication 4, **caractérisé en ce que** l'alimentation en air (35) de la buse (34) et celle (36) du moteur (33c) provient de la même source.

7. Dispositif selon l'une quelconque des revendications précédentes, **caractérisé en ce que** le roving (20) est placé dans un panier pour être portable.

8. Dispositif selon l'une quelconque des revendications précédentes, **caractérisé en ce qu'**il comprend un dispositif de guidage (32a) de la mèche qui est placé à l'extérieur du corps de l'appareil (30).

9. Dispositif selon la revendication 8, **caractérisé en ce que** le dispositif de guidage (32a) est un tube souple agencé à l'entrée (32).

10. Dispositif selon la revendication 8, **caractérisé en ce que** le dispositif de guidage (32a) est un oeillet disposé à l'entrée (32).

11. Dispositif selon l'une quelconque des revendications précédentes, **caractérisé en ce qu'**il comprend un système de décohésion (22) de la mèche qui consiste en un système d'embarrage associé en sortie de roving ou à l'entrée de l'appareil de projection (30).

12. Dispositif selon la revendication 4, **caractérisé en ce que** l'appareil de projection (30) comporte des moyens de récupération (38) de l'air échappé du moteur pneumatique (33c).

13. Dispositif selon la revendication 12, **caractérisé en ce que** les moyens de récupération (38) de l'air consistent en un canal qui est relié à la zone d'échappement du moteur pneumatique (33c) et est agencé de façon à déboucher latéralement au guide de sortie (37) du système d'extraction (33).

14. Dispositif selon l'une quelconque des revendications précédentes, **caractérisé en ce que** la mèche (21) du roving (20) est formée d'une pluralité de filaments continus ou discontinus constitués de verre ou de matière thermoplastique.

15. Dispositif selon l'une quelconque des revendications précédentes, **caractérisé en ce qu'**il comporte plusieurs rovings (20) dont les mèches sont dévidées et voluminisées par l'appareil de projection (30) ensemble et simultanément.

16. Dispositif selon la revendication 15, **caractérisé en ce qu'**un dispositif de guidage (32) des mèches est prévu à l'extérieur du corps de l'appareil et est constitué par une rangée d'oeillets agencée selon un axe parallèle aux axes de rotation des galets (33a, 33b).
